# FASCICULE DE BREVET EUROPEEN

(11) **EP 1 481 605 B1**
(45) Date de publication et mention de la délivrance du brevet: **19.08.2009**
(21) Numéro de dépôt: 04290663.6
(22) Date de dépôt: 11.03.2004
(51) Int. Cl.: A45D 19/00

(54) **Procédé d'application d'un produit capillaire en mèches partielles**
Verfahren zum Auftragen eines Haarpflegeproduktes auf Teilhaarsträhnen
Method for applying a hair care product on a partial lock

(30) Priorité: 27.05.2003 FR 0306425
(43) Date de publication de la demande: 01.12.2004
(73) Titulaire: L'ORÉAL, 75008 Paris (FR)
(72) Inventeur: De Laforcade, Vincent, 78120 Rambouillet (FR)
(74) Mandataire: Julio, Charlotte

(56) Documents cités:
- DE-A- 4 122 539
- US-A- 5 664 590
- US-B1- 6 415 801
- US-B1- 6 453 909

## Description

La présente invention a pour objet un procédé d'application partielle d'un produit capillaire sur des mèches. L'intérêt de cette invention est qu'elle permet d'appliquer un tel produit à différents niveaux sur des mèches, et ainsi d'obtenir un effet visuel d'alternance entre des zones enduites, et donc traitées, et des zones non traitées.

Dans l'état de la technique, il est connu des dispositifs et des méthodes permettant d'obtenir l'enduction d'un produit capillaire, notamment de décoloration et ou de coloration, sur une mèche de cheveux, notamment sur toute sa longueur. Généralement pour réaliser de telles mèches, et selon l'une des techniques les plus simples, la mèche est placée sur une palette. Le produit est appliqué sur toute la longueur de la mèche au moyen d'un pinceau. Les mèches sont laissées à l'air libre et séparées du reste de la chevelure par des bandes de coton placées à la racine des cheveux. Après un temps de pose adéquat, les cheveux sont lavés de manière conventionnelle. La méthode est longue et fastidieuse. De plus, les mèches traitées sont inévitablement mises en contact avec le reste de la chevelure, ce qui compromet dans une large mesure l'esthétique du résultat.

On connaît également du document US-5,992,425, un rouleau en mousse qui peut être imprégné d'un produit capillaire et sur lequel on enroule la mèche dans le but d'enduire cette mèche de produit sur toute sa longueur d'enroulement.

Il existe un besoin de réaliser des motifs dans la chevelure qui soient différents de la simple alternance de mèches traitées et de mèches non traitées et qui apportent un nouvel effet visuel.

Pour obtenir des motifs au milieu de la chevelure, on connaît du document US-5,664,590, l'utilisation de pochoirs permettant de délimiter des zones de la chevelure à enduire pour obtenir le motif désiré. Cependant de tels pochoirs ne sont pas faciles à positionner correctement relativement aux cheveux. Par ailleurs, il est difficile au moyen de ces pochoirs de reproduire un même motif avec une certaine régularité de forme et d'espacement sur l'ensemble de la chevelure. On connaît également du document DE-41,22,539, un bigoudi autour duquel on effectue un enroulement hélicoïdal de la mèche, ce bigoudi étant ensuite inséré dans une coque ajourée longitudinalement. Une ouverture longitudinale de la coque donne ainsi accès à des portions visibles de boucles de la mèche. Si la mèche est régulièrement enroulée, alors les portions visibles seront régulièrement espacées le long de la mèche. A la manière d'un pochoir, du produit peut ensuite être appliqué sur ces portions visibles de boucle.

Un objet de l'invention est de proposer une solution permettant d'obtenir à moindre coût la possibilité de réaliser un même motif à différents niveaux d'une même mèche, sans enduire la mèche en entier, en considérant ladite mèche des racines aux pointes. On peut ainsi obtenir des effets nouveaux et originaux sur des mèches de cheveux.

L'invention a pour objet un procédé d'application d'un produit capillaire sur une mèche de cheveux comportant les étapes suivantes:
- on enroule une portion de la mèche autour d'un support réalisé dans un matériau élastiquement déformable de manière à former au moins une boucle autour du support,
- on retient une première extrémité de la mèche dans une première encoche élastiquement déformable du support,
- et on applique le produit capillaire sur la mèche de manière à enduire au moins une partie de cette portion de mèche enroulée sur le pourtour extérieur du support.

De préférence, cette encoche élastiquement déformable comporte de préférence deux bords sensiblement jointifs aptes à s'écarter élastiquement l'un de l'autre pour permettre l'introduction de la première extrémité de la mèche, cette extrémité étant alors retenue par la force de rappel élastique de ces deux bords tendant à retrouver leur disposition sensiblement jointive.

De préférence, pour appliquer le produit on utilise un moyen d'application apte à se charger en au moins une quantité de ce produit, ce moyen d'application étant ensuite appliqué sur le pourtour extérieur du support, notamment sur au moins une des zones de ce pourtour extérieur recouverte d'une portion de ladite mèche.

De préférence, on entoure le support avec la portion de mèche de manière à présenter plusieurs boucles s'enroulant en spirale, non superposées, autour du support.

Avantageusement, on enduit le pourtour extérieur du support selon une bande parallèle à un axe d'allongement principal du support. Ainsi chaque boucle de la portion de mèche qui se trouve à l'intersection de cette bande est enduite de produit selon une largeur identique d'une boucle à l'autre. De plus, dans la mesure où la portion de mèche est enroulée de manière homogène sur le support, et dans le cas où le support est de section constante, la portion de mèche une fois déroulée comporte alors plusieurs zones enduites de même hauteur, en considérant la hauteur relativement à l'axe de la mèche, ces zones étant réparties à intervalles réguliers le long de la mèche. Ces zones sont espacées les unes des autres sur une même mèche d'un même espacement, la distance représentée par cet espacement étant supérieure au périmètre extérieur du support auquel on a retranché la largeur de la bande.

Alternativement, le produit peut être appliqué sur le pourtour extérieur du support en suivant une spirale, ou tout autre chemin, notamment dans le cas où la portion de mèche est enroulée de manière homogène sur ce support, on obtient alors un premier espacement entre deux zones consécutives enduites et un deuxième espacement entre deux autres zones consécutives enduites, tels que ce deuxième espacement est différent du premier espacement. Généralement les zones enduites de ladite mèche forment des bandeaux, et l'espacement entre des bandeaux consécutifs est alors variable. En variante, pour obtenir cet espacement variable, on peut enrouler la portion de mèche avec un pas donné mais sur un support de section variable, par exemple tronconique.

Avantageusement le support est cylindrique et comporte une section de diamètre choisi en fonction de l'espacement désiré entre deux zones distinctes d'enduction de la portion de mèche, c'est à dire en fonction d'un espacement espéré des bandeaux, ou zones, de mèches traitées connaissant la largeur des bandes généralement appliquées sur le pourtour extérieur du support. De plus, le diamètre de ce support est également choisi en fonction de la longueur de la portion de mèche à enrouler autour du support. La forme cylindrique permet de ne pas casser les cheveux en les enroulant sur un dispositif ne comportant de facto pas d'arêtes sur son pourtour extérieur.

Selon un premier mode de réalisation, la mèche est retenue dans une encoche définie dans un plan parallèle à l'axe d'allongement principal, et débouche au niveau d'une extrémité du support relativement à son axe d'allongement principal.

Selon un deuxième mode de réalisation, la mèche est retenue dans une encoche, définie dans un plan formant un angle non nul avec cet axe d'allongement principal, cet angle étant par exemple de 90°.

Avantageusement cette encoche est chanfreinée de manière à favoriser l'introduction de la mèche.

Dans le procédé selon l'invention, on découpe de préférence le support autour duquel on enroule ensuite la mèche dans un bloc permettant de réaliser plusieurs supports tels que ceux utilisés dans l'invention. On réalise une encoche avec un moyen coupant, par exemple une lame ou un cutter, avant d'enrouler la mèche.

Préférentiellement on réalise une deuxième encoche dans le support pour y retenir une deuxième extrémité de la mèche. Ainsi la mèche enroulée autour du support peut être tendue et retenue par le biais de ces deux encoches. On peut ainsi au cours d'une première étape disposer toutes les mèches en enroulement chacune autour de leur support respectif, et uniquement au cours d'une seconde étape appliquer sélectivement le produit capillaire sur chacune des mèches ainsi enroulées.

Pour permettre un enroulement de la portion de mèche sur tout le pourtour extérieur du support, et notamment éviter de superposer deux mèches, la première encoche et la deuxième encoche sont de préférence opposées relativement à l'axe d'allongement principal du support.

Pour faciliter la réalisation des encoches et en particulier de préférence n'utiliser qu'un seul moyen de coupe, les encoches sont avantageusement définies dans des plans parallèles entre eux. En variante, les plans dans lesquels se définissent les encoches sont sécants.

Selon l'invention, on choisit un support souple élastiquement déformable, et de fabrication aisée et peu coûteuse, on choisit en particulier de découper le support dans une mousse de polymère, de préférence à cellules fermées, par exemple obtenue par extrusion d'une polyoléfine du type polyéthylène, polyester, polyether ou polyuréthane.

Par exemple pour déposer le produit capillaire sous la forme d'une bande on utilise un pinceau que l'on déplace sur le pourtour extérieur du support en essayant de ne pas trop écraser les poils du pinceau pour garantir la largeur de la bande réalisée. Ainsi on choisit de préférence un pinceau à poils durs.

L'invention sera mieux comprise à la lecture de la description qui suit et à l'examen des figures qui l'accompagnent. Celles ci ne sont présentées qu'à titre indicatif et nullement limitatif de l'invention. Les figures montrent :
- Figure 1 : une vue en perspective d'un support utilisé selon le procédé de l'invention ;
- Figures 2a à 2e : une illustration étape par étape du procédé selon l'invention ;
- Figures 3 et 4 : des vues en perspectives de variante de réalisation de support utilisé selon le procédé de l'invention.

La figure 1 montre un support 1 comportant un axe d'allongement principal X, de forme cylindrique, de longueur L considérée le long de l'axe X, et de diamètre D. De préférence, la longueur L est comprise entre 5 et 15 centimètres. De préférence, le diamètre D est compris entre 1 et 5 centimètres.

Le support 1 est découpé de telle sorte que la base 2 et le sommet 3 du cylindre sont orthogonaux à l'axe d'allongement principal X.

Le support 1 comporte une première encoche 4 formée parallèlement à l'axe X, et donc découpée orthogonalement au sommet 3, cette encoche 4 débouchant au niveau de ce sommet 3, et également de part et d'autre de ce sommet 3 au niveau du pourtour extérieur 5 de ce cylindre. L'encoche 4, également appelé fente 4, comporte deux bords tels que l'un de ces deux bords, au niveau du sommet 3, est chanfreiné 6 de manière à localement indiquer la présence de cette encoche et par ailleurs à faciliter l'introduction d'une portion de mèche dans cette encoche 4, comme cela est proposé sur la figure 2a.

Selon l'invention, le support est réalisé dans un matériau élastiquement déformable, ainsi toute encoche, par exemple réalisée avec une lame dans ce support, comporte au moins deux bords également élastiquement déformables.

Figures 1 et 2a-2d, la fente 4 est délimitée par deux demi-cylindres sensiblement jointifs longitudinalement, et aptes à s'écarter élastiquement l'un de l'autre pour permettre l'introduction d'une portion de la mèche au niveau d'une extrémité, ici le sommet 3 du support 1, les deux demi-cylindres de la fente 4 retournant par rappel élastique en position sensiblement jointive lorsque la mèche y est insérée, ce qui permet de l'y retenir sans autre moyen de fixation. La portion de mèche bloquée dans cette fente est donc d'une longueur sensiblement égale au diamètre du support 1.

Au cours d'une première étape, on isole une mèche M du reste de la chevelure C, cette mèche M est glissée dans la première encoche 4 de manière à ce qu'une portion libre de cette mèche M puisse ensuite coopérer avec le support 1. De préférence, on insère une portion de ladite mèche proche des racines, ou des pointes, dans cette première encoche 4.

Ensuite, comme indiqué sur la figure 2b, on enroule la portion libre de la mèche M sur le pourtour extérieur cylindrique 5 du support 1. La portion libre forme alors des spires en direction de la base 2. de préférence, on enroule toute la portion libre de la mèche sur le support 1.

Eventuellement on bloque, Figure 2c, la portion libre au niveau d'une deuxième encoche 7 telle que la première encoche 4, ici réalisée au niveau de la base 2, telle qu'elle est parallèle à l'axe X et donc à la première encoche 4. Elle peut également être chanfreinée 8 et élastiquement déformable.

On applique alors le produit sur une zone du pourtour extérieur, en particulier définie comme une bande parallèle à l'axe X et coupant chaque spire sur au moins un arc de spire, figure 2d. On étale le produit de manière à ne pas recouvrir tout le pourtour extérieur du support 1, et pour ainsi n'enduire que partiellement la portion de la mèche qui est enroulée autour.

Lorsque le temps de pose du produit est révolu, on désengage les portions de cette mèche qui sont éventuellement retenues dans la première encoche 4 et dans la deuxième encoche 7, et on déroule la mèche de manière à la libérer complètement du support 1. Eventuellement on finit le traitement des cheveux, et le résultat obtenu est du type de celui représenté Figure 2e. Dans l'exemple présenté Figure 2e, la bande de produit a coupé en a moins trois sections la mèche M, ce qui aboutit à la présence de trois zones distinctes respectivement 9, 10 et 11 au niveau desquelles la mèche M présente le traitement et ou la coloration lié au produit capillaire localement appliqué, alors que sur le reste de la longueur de la mèche M les fibres kératiniques n'ont pas été mises au contact avec le produit capillaire.

Ces zones 9, 10 et 11 ont sensiblement la même hauteur 12 relativement à la longueur de la mèche. En fonction de la manière dont le produit capillaire est appliqué sur le pourtour extérieur du support 1, ces zones pourraient avoir des longueurs différentes. Par ailleurs, on a un premier espacement 13 entre les deux premières zones 9 et 10, et un deuxième écartement 14 entre les deux dernières zones 10 et 11. Les écartements 13 et 14 sont ici sensiblement identique, dans la mesure où la mèche a été enroulée selon une spire régulière autour du support 1, et dans la mesure où le produit a été déposé selon une bande parallèle à l'axe d'allongement principal X, où mais cela pourrait être différent en faisant varier l'enroulement ou le dépôt du produit capillaire.

La figure 3 présente un support 20 également cylindrique, et de préférence également réalisé dans un matériau élastiquement déformable, pour être utilisé dans le procédé selon l'invention. Dans cette variante, des encoches 21 et 22 pour retenir la portion de mèche enroulée autour du support 20 sont réalisées dans des plans perpendiculaires à l'axe d'allongement principal X. Ces encoches 21 et 22 présentent chacune une fente au niveau du pourtour extérieur 23 du cylindre, ces fentes ne débouchant pas au niveau des faces de base 24 et de sommet 25. Les encoches sont en particulier parallèles entre elles, et parallèles à ces base 24 et sommet 25, et réalisées respectivement à proximité de ces faces 24 et 25 pour optimiser la longueur de support 20 au niveau de laquelle la mèche peut être enroulée. Ces encoches 21 et 22 peuvent également être élastiquement déformables.

Alternativement, la figure 4 présente une autre variante de réalisation d'un support 30 pour être utilisé dans le procédé selon l'invention. Dans cette autre variante, le support 30 est également cylindrique et comporte plusieurs fentes 31, 32, 33, 34 et 35 définies au niveau du pourtour extérieur 36 du support, éventuellement parallèles entre elles, et éventuellement formant un angle avec l'axe d'allongement principal X du support 30. Ces fentes ne débouchent pas au niveau des faces de base 37 et de sommet 38 qui sont elles orthogonales à l'axe X. Ces fentes ou encoches 31, 32, 33, 34 et 35 peuvent également être élastiquement déformables pour y retenir une portion de mèche.

La multiplicité des fentes permet de retenir en plusieurs points la mèche enroulée autour du support 30, et ainsi de créer des boucles éventuellement plus lâches et non destinées à être enduites de produit. De même, cette autre variante rend le support 30 plus adapté à la diversité des longueurs des mèches à traiter sur une même tête ou d'une utilisatrice à l'autre, dans le cas où les supports seraient réutilisés.

## Revendications

1. Procédé d'application d'un produit capillaire sur une mèche (M) de cheveux comportant les étapes suivantes:
- on enroule une portion de la mèche autour d'un support réalisé dans un matériau élastiquement déformable (10, 20, 30) de manière à former au moins une boucle autour du support,
- on retient une première extrémité de la mèche dans une première encoche (4, 7, 21, 22, 31, 32, 33, 34, 35) élastiquement déformable du support.
- et on applique le produit capillaire sur la mèche de manière à enduire au moins une partie (9, 10. 11) de cette portion de mèche enroulée sur le pourtour extérieur (5, 23. 36) du support.

2. Procédé selon la revendication 1 **caractérisé en ce que** l'encoche élastiquement déformable comporte deux bords sensiblement jointifs aptes à s'écarter élastiquement l'un de l'autre pour maintenir ladite première extrémité de mèche.

3. Procédé selon l'une des revendications 1 à 2 **caractérisé en ce qu'**on utilise, pour appliquer le produit, un moyen d'application apte à se charger en au moins une quantité de ce produit, ce moyen d'application étant ensuite appliqué sur le pourtour extérieur du support, notamment sur au moins une des zones de ce pourtour extérieur recouverte d'une portion de ladite mèche.

4. Procédé selon l'une des revendications 1 à 3 **caractérisé en ce qu'**on entoure le support avec la portion de manière à présenter plusieurs boucles s'enroulant en spirale, non superposées, autour du support, de manière à obtenir plusieurs zones de cette mèche enduites par le produit.

5. Procédé selon l'une des revendications 1 à 4 **caractérisé en ce qu'**on enduit le pourtour extérieur du support selon une bande parallèle à un axe d'allongement principal (X) du support, de manière à obtenir des zones enduites de produit avec un espacement constant entre deux zones enduites.

6. Procédé selon l'une des revendications 1 à 5 **caractérisé en ce qu'**on enduit le pourtour extérieur du support selon un motif, par exemple en spirale, de manière à créer un espacement variable entre deux zones enduites consécutivement sur ladite mèche.

7. Procédé selon l'une des revendications 1 à 6 **caractérisé en ce que** le support est cylindrique et comporte une section de diamètre choisi en fonction de l'espacement désiré entre deux zones distinctes d'enduction de la portion de mèche.

8. Procédé selon l'une des revendications 1 à 7 **caractérisé en ce que** l'encoche est définie dans un plan parallèle à l'axe d'allongement principal du support, et débouche au niveau d'une extrémité du support relativement à cet axe.

9. Procédé selon l'une des revendications 1 à 8 **caractérisé en ce que** l'encoche est définie dans un plan formant un angle non nul avec cet axe d'allongement principal, cet angle étant par exemple de 90°.

10. Procédé selon l'une des revendications 1 à 9 **caractérisé en ce que** l'encoche est chanfreinée de manière à favoriser l'introduction de la mèche.

11. Procédé selon l'une des revendications 1 à 10 **caractérisé en ce que** l'encoche est au préalable réalisée dans le support avec un moyen coupant.

12. Procédé selon l'une des revendications 1 à 11 **caractérisé en ce qu'**on retient une deuxième extrémité de la mèche dans une deuxième encoche du support.

13. Procédé selon la revendication 12 **caractérisé en ce que** les première et deuxième encoches sont opposées relativement à l'axe d'allongement principal.

14. Procédé selon l'une des revendications 12 ou 13 **caractérisé en ce que** les encoches sont définies dans des plans parallèles entre eux.

15. Procédé selon l'une des revendications 1 à 14 **caractérisé en ce que** le support est découpé dans une mousse de polymère à cellules fermées, par exemple une polyoléfine du type polyéthylène, polyester, polyether ou polyuréthane.

16. Procédé selon l'une des revendications 1 à 15 **caractérisé en ce que** le produit capillaire est déposé au moyen d'un pinceau sur le pourtour extérieur du support

## Claims

1. Method of applying a hair care product to a lock (M) of hair, comprising the following steps:
- a portion of the lock of hair is wound around a support made of an elastically deformable material (10, 20, 30) so as to form at least one loop around the support,
- a first end of the lock of hair is held in an elastically deformable first notch (4, 7, 21, 22, 31, 32, 33, 34, 35) of the support,
- and the hair care product is applied to the lock of hair in such a way as to coat at least a part (9, 10, 11) of this portion of lock of hair wound around the external periphery (5, 23, 36) of the support.

2. Method according to Claim 1, **characterized in that** the elastically deformable notch has two substantially contiguous edges able to part elastically from one another in order to hold the said first end of the lock of hair.

3. Method according to one of Claims 1 to 2, **characterized in that**, in order to apply the product, use is made of an application means capable of being loaded with at least one quantity of this product, this application means then being applied to the external periphery of the support, particularly to at least one of the zones of this external periphery that is covered with a portion of the said lock of hair.

4. Method according to one of Claims 1 to 3, **characterized in that** the support is surrounded with the portion of locks of hair in such a way as to exhibit a number of non-superposed loops wound in a spiral around the support so as to obtain several zones of this lock of hair that are coated with the product.

5. Method according to one of Claims 1 to 4, **characterized in that** the external periphery of the support is coated in a strip parallel to a main axis (X) of elongation of the support, so as to obtain product-coated zones with a constant spacing between two coated zones.

6. Method according to one of Claims 1 to 5, **characterized in that** the external periphery of the support is coated in a pattern, for example a spiral pattern, so as to create a variable spacing between two consecutively coated zones on the said lock of hair.

7. Method according to one of Claims 1 to 6, **characterized in that** the support is cylindrical and comprises a section of a diameter selected according to the desired spacing between two distinct coated zones of the portion of lock of hair.

8. Method according to one of Claims 1 to 7, **characterized in that** the notch is defined in a plane parallel to the main axis of elongation of the support, and opens onto one end of the support relative to this axis.

9. Method according to one of Claims 1 to 8, **characterized in that** the notch is defined in a plane that makes a non-zero angle with this main axis of elongation, this angle being, for example, 90°.

10. Method according to one of Claims 1 to 9, **characterized in that** the notch is chamfered to make it easier to introduce the lock of hair.

11. Method according to one of Claims 1 to 10, **characterized in that** the notch is made in the support beforehand using a cutting means.

12. Method according to one of Claims 1 to 11, **characterized in that** a second end of the lock of hair is held in position in a second notch of the support.

13. Method according to Claim 12, **characterized in that** the first and second notches are opposed relative to the main axis of elongation.

14. Method according to one of Claims 12 and 13, **characterized in that** the notches are defined in planes parallel to one another.

15. Method according to one of Claims 1 to 14, **characterized in that** the support is cut from a closed-cell polymer foam, for example made of a polyolefin of the polyethylene, polyester, polyether or polyurethane type.

16. Method according to one of Claims 1 to 15, **characterized in that** the hair care product is applied to the external periphery of the support using a brush.

## Patentansprüche

1. Verfahren zum Auftragen eines Produktes für die Haarbehandlung auf eine Haarsträhne (M), das die folgenden Schritte umfasst:
- man wickelt einen Teilbereich der Strähne um einen Träger (10, 20, 30), der aus einem elastisch verformbaren Material gebildet ist, so auf, dass um den Träger mindestens eine Schleife gebildet wird,
- man hält ein erstes Ende der Strähne in einer ersten elastisch verformbaren Einkerbung (4, 7, 21, 22, 31, 32, 33, 34, 35) des Trägers,
- und man bringt das Produkt für die Haarbehandlung so auf die Strähne auf, dass zumindest ein Teil (9, 10, 11) des Teilbereichs der Strähne, der um den äußeren Umfang (5, 23, 36) des Trägers aufgewickelt ist, bestrichen wird.

2. Verfahren nach Anspruch 1, **dadurch gekennzeichnet, dass** die elastisch verformbare Einkerbung zwei in etwa aneinandergesetzte Ränder aufweist, die befähigt sind, sich elastisch voneinander zu entfernen, um das erste Ende der Strähne festzuhalten.

3. Verfahren nach einem der Ansprüche 1 bis 2, **dadurch gekennzeichnet, dass** zum Aufbringen des Produktes ein Applikatorelement verwendet wird, das mit zumindest einer Produktmenge beladen werden kann, wobei das Applikatorelement anschließend an dem äußeren Umfang des Trägers aufgebracht wird, insbesondere an zumindest einem Bereich des äußeren Umfangs, der mit einem Teilbereich der Strähne bedeckt ist.

4. Verfahren nach einem der Ansprüche 1 bis 3, **dadurch gekennzeichnet, dass** man den Träger mit dem Teilbereich der Strähne so umgibt, dass er mehrere Schleifen aufweist, die spiralförmig um den Träger aufgewickelt sind und sich nicht überlappen, sodass mehrere, mit dem Produkt bestrichene Bereiche der Strähne erhalten werden.

5. Verfahren nach einem der Ansprüche 1 bis 4, **dadurch gekennzeichnet, dass** der äußere Umfang des Trägers entlang eines Streifens parallel zu einer Achse in Richtung der Hauptausdehnung (X) des Trägers bestrichen wird, sodass mit dem Produkt bestrichene Bereiche mit einem konstanten Abstand zwischen zwei bestrichenen Bereichen erhalten werden.

6. Verfahren nach einem der Ansprüche 1 bis 5, **dadurch gekennzeichnet, dass** der äußere Umfang des Trägers gemäß einem Motiv wie beispielsweise einer Spirale so bestrichen wird, dass zwischen zwei aufeinanderfolgenden bestrichenen Bereichen an der Strähne ein variabler Abstand erzeugt wird.

7. Verfahren nach einem der Ansprüche 1 bis 6, **dadurch gekennzeichnet, dass** der Träger zylindrisch ist und einen Durchmesser aufweist, der in Abhängigkeit von dem gewünschten Abstand gewählt wird, der zwischen zwei verschiedenen Bereichen des Teilbereichs der Strähne, die bestrichen werden, gewünscht wird.

8. Verfahren nach einem der Ansprüche 1 bis 7, **dadurch gekennzeichnet, dass** die Einkerbung in einer Ebene parallel zur Achse in Richtung der Hauptausdehnung des Trägers festgelegt ist und auf der Höhe eines Endes des Trägers relativ zu dieser Achse mündet.

9. Verfahren nach einem der Ansprüche 1 bis 8, **dadurch gekennzeichnet, dass** die Einkerbung in einer Ebene festgelegt ist, die mit der Achse in Richtung der Hauptausdehnung einen von Null verschiedenen Winkel bildet, wobei dieser Winkel beispielsweise 90° beträgt.

10. Verfahren nach einem der Ansprüche 1 bis 9, **dadurch gekennzeichnet, dass** die Einkerbung so abgeschrägt ist, dass das Einbringen der Strähne erleichtert wird.

11. Verfahren nach einem der Ansprüche 1 bis 10, **dadurch gekennzeichnet, dass** die Einkerbung in dem Träger vorab mit einem Schneidwerkzeug gebildet wird.

12. Verfahren nach einem der Ansprüche 1 bis 11, **dadurch gekennzeichnet, dass** ein zweites Ende der Strähne in einer zweiten Einkerbung des Trägers gehalten wird.

13. Verfahren nach Anspruch 12, **dadurch gekennzeichnet, dass** relativ zu der Achse in Richtung der Hauptausdehnung die erste und die zweite Einkerbung gegenüber liegen.

14. Verfahren nach einem der Ansprüche 12 oder 13, **dadurch gekennzeichnet, dass** die Einkerbungen in zueinander parallelen Ebenen definiert sind.

15. Verfahren nach einem der Ansprüche 1 bis 14, **dadurch gekennzeichnet, dass** der Träger aus einem geschlossenzelligen Polymerschaum, beispielsweise einem Polyolefin vom Typ Polyethylen, Polyester, Polyether oder Polyurethan herausgeschnitten wird.

16. Verfahren nach einem der Ansprüche 1 bis 15, **dadurch gekennzeichnet, dass** das Produkt für die Haarbehandlung an dem äußeren Umfang des Trägers mit einem Pinsel aufgebracht wird.
